# EUROPÄISCHE PATENTSCHRIFT

(11) **EP 4 023 313 B1**
(45) Veröffentlichungstag und Bekanntmachung des Hinweises auf die Patenterteilung: **31.05.2023**
(21) Anmeldenummer: 21212283.2
(22) Anmeldetag: 03.12.2021
(51) Int. Cl.: A63H 17/05, A63H 17/06

(54) **SPIELFAHRZEUG**
TOY CAR
VÉHICULE JOUET

(30) Priorität: 30.12.2020 DE 102020216590
(43) Veröffentlichungstag der Anmeldung: 06.07.2022
(73) Patentinhaber: Bruder Spielwaren GmbH + Co. KG, 90768 Fürth (DE)
(72) Erfinder: Klenk, Rainer, 90579 Langenzenn (DE)
(74) Vertreter: Rau, Schneck & Hübner Patentanwälte Rechtsanwälte PartGmbB

(56) Entgegenhaltungen:
- DE-B- 1 111 078
- DE-U1-202006 000 934

## Beschreibung

Die vorliegende Patentanmeldung nimmt die Priorität der deutschen Patentanmeldung DE 10 2020 216 590.4 in Anspruch, deren Inhalt durch Bezugnahme hierin aufgenommen wird.

Die Erfindung betrifft ein Spielfahrzeug mit einer Schwenklagerungs-Baugruppe zur Vorgabe von Kippstellungen einer verkippbaren Tragkomponente des Spielfahrzeugs.

Ein Spielfahrzeug ist beispielsweise aus der DE 20 2004 001 974 U1 bekannt. Derartige Spielfahrzeuge können zum Tragen von Nutzlasten, beispielsweise als Gabelstapler ausgeführt sein. Dabei kann es zur Steigerung des Spielerlebnisses oder zur Nachbildung eines realen Fahrzeug-Vorbildes zweckmäßig sein, eine Tragkomponente des Spielfahrzeuges gegenüber beispielsweise einem Fahrzeugrahmen des Spielfahrzeugs verkippbar zu gestalten. Die DE 20 2006 000 934 U1 offenbart eine Teleskopanordnung und ein Spielfahrzeug mit einer derartigen Teleskopanordnung. Die DE 1 111 078 A offenbart eine Vorrichtung zum Heben und Senken beweglicher Teile von Spielfahrzeugen, insbesondere Kipplastwagen.

Es ist eine Aufgabe der vorliegenden Erfindung, die Verkippbarkeit einer Tragkomponente eines Spielfahrzeuges so zu ermöglichen, dass sich hierüber verschiedene für den Spielfahrzeug-Benutzer interessante Betriebsstellungen des Spielfahrzeugs ergeben.

Diese Aufgabe ist erfindungsgemäß gelöst durch ein Spielfahrzeug mit den in Anspruch 1 angegebenen Merkmalen.

Erfindungsgemäß wurde erkannt, dass eine Schwenklagerungs-Baugruppe mit einer Rast-/Riegelstange und einer dem gegenüber zwischen einer Raststellung und einer Riegelstellung verlagerbaren Rast-/Riegel-Gegenkomponente die Möglichkeit schafft, je nach Spielbedürfnis die verkippbare Tragkomponente einerseits in eine von mehreren möglichen Kippstellungen umzustellen, und andererseits die Möglichkeit schafft, die Tragkomponente fest zu verriegeln, um hierüber auch schwerere Lasten sicher mit der Tragkomponente tragen zu können.

Das Spielfahrzeug kann insbesondere als Gabelstapler ausgeführt sein. Die verkippbare Tragkomponente kann als Hubturm des Gabelstaplers ausgeführt sein. Die Kipp-Gelenkachse, um die die Tragkomponente relativ zum Fahrzeugrahmen des Spielfahrzeugs verkippbar ist, kann senkrecht zur Fahrtrichtung des Spielfahrzeugs verlaufen. Eine Umstellung der Rast-/Riegel-Gegenkomponente zwischen der Raststellung und der Riegelstellung kann durch direkte Betätigung der Rast-/Riegel-Gegenkomponente erfolgen, also so, dass eine spielende Person die Rast-/Riegel-Gegenkomponente direkt manuell betätigt.

Das Spielfahrzeug kann insgesamt aus Kunststoff und kann insbesondere insgesamt aus Spritzgussteilen hergestellt sein.

Eine Verlagerungsrichtung der Rast-/Riegel-Gegenkomponente verläuft zwischen der Raststellung und der Riegelstellung parallel zu Kipp-Gelenkachse. Eine derartige Verlagerungsrichtung ermöglicht eine ergonomische Betätigung der Rast-/Riegel-Gegenkomponente im Spielverlauf. Ein unbeabsichtigtes Verstellen der Rast-/Riegel-Gegenkomponente beim Verkippen der verkippbaren Tragkomponente kann dann vermieden werden.

Wenigstens zwei Rast-/Riegelstangen nach Anspruch 3 führen zu einer sicheren Verbindung der Tragkomponente mit dem Fahrzeugrahmen und können, beispielsweise bei der Nachbildung eines Gabelstaplers durch das Spielfahrzeug, einer möglichst realistischen Wiedergabe von Gabelstapler-Funktionskomponenten dienen.

Eine Ausführung der Rast-/Riegel-Gegenkomponente nach Anspruch 4 hat sich als besonders funktionsfähig herausgestellt. Die Durchtrittsöffnung kann als Langloch-Öffnung ausgeführt sein. Die Betätigung der Rast-/Riegel-Gegenkomponente, also deren Umstellung zwischen der Raststellung und der Riegelstellung, kann durch Druck auf ein jeweiliges Stangenende der Rast-/Riegel-Gegenkomponente herbeigeführt werden. Die Rast-/Riegel-Gegenkomponente kann mehrere derartige Durchtrittsöffnungen aufweisen.

Eine schwenkbare Lagerung der Rast-/Riegel-Gegenkomponente nach Anspruch 5 ermöglicht eine Nachführung und damit eine Anpassung der Rast-/Riegel-Gegenkomponente an die verschiedenen Kippstellungen der Tragkomponente. Die Schwenklagerung der Rast-/Riegel-Gegenkomponente kann im Fahrzeugrahmen erfolgen. Bei einer alternativen Ausgestaltung kann diese Schwenklagerung auch in der Tragkomponente ausgeführt sein.

Eine kontinuierliche Änderung einer effektiven Weite, insbesondere einer effektiven Höhe der Durchtrittsöffnung längs der Langlochrichtung, nach Anspruch 6 ermöglicht eine entsprechend kontinuierliche Vorgabe einer Umstell-Rastkraft zwischen den verschiedenen Kippstellungen der Tragkomponente je nach der Verlagerungsstellung der Rast-/Riegel-Gegenkomponente zwischen der Raststellung und der Riegelstellung.

Eine gelenkige Verbindung der Rast-/Riegelstange an der Tragkomponente oder am Fahrzeugrahmen nach Anspruch 7 ermöglicht ein Nachführen der Rast-/Riegelstange abhängig von der Kippstellung der Tragkomponente.

Ein Ausführungsbeispiel der Erfindung wird nachfolgend anhand der Zeichnungen näher erläutert. Diese zeigen:
- Fig. 1: ein als Gabelstapler ausgeführtes Spielfahrzeug mit einer Schwenklagerungs-Baugruppe zur Vorgabe verschiedener Gabel/Hubturm-Kippstellungen in einer Seitenansicht;
- Fig. 2: perspektivisch einen Schnitt gemäß Linie II-II in Fig. 1;
- Fig. 3: gebrochen einen Axialschnitt durch die Schwenklagerungs-Baugruppe in einer mittleren Kippstellung;
- Fig. 4: in einer zu Fig. 3 ähnlichen Darstellung die Schwenklagerungs-Baugruppe in einer maximal geneigten Absenk-Kippstellung des Hubturms mit der Gabel;
- Fig. 5: wiederum in einer zu Fig. 3 ähnlichen Darstellung die Schwenklagerungs-Baugruppe in einer Kippstellung mit maximal angehobenen freien Enden der Gabelzinken der Gabel; und
- Fig. 6: eine direkte Aufsicht auf den Schnitt nach Fig. 2.

Ein in der Fig. 1 in der Seitenansicht dargestelltes Spielfahrzeug 1 ist als Gabelstapler aufgeführt. Das Spielfahrzeug 1 hat ein Fahrwerk mit über einen Betätigungs-Drehknopf 2 lenkbarer Hinterachse und frontseitig einen Hubturm 3 zur Hubverstellung einer Gabel 4. Die Gabel 4 hat zwei Gabelzinken 5, von denen in der Seitenansicht der Fig. 1 nur einer sichtbar ist.

Der Hubturm 3 ist, wie aus den Kippstellungen nach den Figuren 3 bis 5 sichtbar ist, um ein Schwenklager mit horizontaler Kipp-Gelenkachse 6 verkippbar und stellt somit eine verkippbare Tragkomponente des Spielfahrzeugs 1 dar. Die Kipp-Gelenkachse 6 verläuft senkrecht zur Fahrtrichtung des Spielfahrzeugs 1.

Zur Vorgabe der verschiedenen Kippstellungen des Hubturms 3 dient eine Schwenklagerungs-Baugruppe 7.

Figuren 2 und 3 zeigen Details der Schwenklagerungs-Baugruppe 7. Diese hat eine Rast-/Riegelstange 8, die zum Beispiel in der Fig. 2 im Querschnitt und in der Fig. 3 im Längsschnitt dargestellt ist. Tatsächlich hat die Schwenklagerungs-Baugruppe 7 zwei im Wesentlichen horizontal nebeneinander angeordnete Rast-/Riegelstangen 8a/b, von denen nachfolgend im Detail eine beschrieben ist.

Die beiden Rast-/Riegelstangen 8a und 8b verlaufen parallel zueinander.

Die Rast-/Riegelstange 8 ist beabstandet zur Kipp-Gelenkachse 6 einerseits am Hubturm 3 und andererseits an einem Fahrzeugrahmen 9 des Spielfahrzeugs 1 angebracht. Die Anbringung am Hubturm 3 erfolgt über ein Fixierende 10 der Rast-/Riegelstange 8, das als Gelenkverbindung mit Verbindungs-Gelenkachse 11 aufgeführt ist. Am Fahrzeugrahmen 9 erfolgt die Verbindung der Rast-/Riegelstange 8 über ein Rast-/Riegelende 12 der Rast-/Riegelstange 8, das mit dem Fahrzeugrahmen 9 über eine Rast-/Riegel-Gegenkomponente 13 verbunden ist.

Die Rast-/Riegel-Gegenkomponente 13 ist als horizontal und parallel zur Kipp-Gelenkachse 6 verlaufende Stange aufgeführt. Die Rast-/Riegel-Gegenkomponente 13 hat zwei Durchtrittsöffnungen 14a/b zum Durchtritt jeweils einer der beiden Rast-/Riegelstangen 8 a/b. Die Durchtrittsöffnungen 14a/b in der Rast-/Riegel-Gegenkomponente 13 sind jeweils als Langloch-Öffnungen aufgeführt, deren lichte Höhe bzw. effektive Weite sich aufgrund einer entsprechenden Profilierung der Durchtrittsöffnungen 14a/b längs der Rast-/Riegel-Gegenkomponente 13, also beispielsweise in der Fig. 6 von links nach rechts ändert, nämlich verringert.

Die Rast-/Riegel-Gegenkomponente 13 ist verlagerbar zwischen einer insbesondere in den Figuren 2 und 6 dargestellten Raststellung und einer längs einer Stange-Längsachse 15 der Rast-/Riegel-Gegenkomponente 13 verlagerten Riegelstellung, die in der Zeichnung nicht dargestellt ist.

In der Raststellung ist eine Verkippung des Hubturms 3 um die Kipp-Gelenkachse 6 zwischen verschiedenen Raststellungen, also verschiedenen Kippstellungen möglich. Diese Raststellungen werden vorgegeben durch Rastelemente 16, die als quer zur Längsachse der Rast-/Riegelstange 8 verlaufende Raststufen im Rast-/Riegelende 12 aufgeführt sind und die mit Gegen-Rastelementen 17 der Rast-/Riegel-Gegenkomponente 13 in der jeweiligen Raststellung zusammenwirken. In der Raststellung sind die Rastelemente 16 relativ zu den Gegen-Rastelementen 17 zwischen verschiedenen Rast-Stangenpositionen der Rast-/Riegelstangen 8a/b durch Kippbetätigung des Hubturms 3 umstellbar, wobei jede der Rast-Stangenpositionen der Rast-/Riegelstangen 8a/b eine Kippstellung des Hubturms 3 vorgibt.

In der Riegelstellung der Rast-/Riegel-Gegenkomponente 13 greifen anstelle von den schwächer ausgeführten Gegen-Rastelementen 17 stärker ausgeführte und die Durchtrittsöffnugnen 14a/14b entsprechend hinsichtlich ihrer effektiven Weite verengende Riegelelemente 18 der Rast-/Riegel-Gegenkomponente 13 in die Rastelemente 16 der Rast-/Riegelstangen 8a/b verriegelnd in einer Wählbaren der Kippstellungen des Hubturms 3 verriegelnd ein, sodass in der Riegelstellung der Hubturm 3 gegenüber dem Fahrzeugrahmen 9 in der gewählten Kippstellung fest verriegelt ist.

Eine Verlagerungsrichtung der Rast-/Riegel-Gegenkomponente 13 zwischen der Raststellung und der Riegelstellung verläuft parallel zur Kipp-Gelenkachse 6. Eine Umstellung der Rast-/Riegel-Gegenkomponente 13 zwischen der Raststellung und der Riegelstellung erfolgt über eine jeweils stirnseitige Betätigung der Rast-/Riegel-Gegenkomponente. Durch Betätigung in Richtung des Pfeils 19 in der Fig. 6 kann beispielsweise eine Umstellung der Rast-/Riegel-Gegenkomponente 13 aus der in der Fig. 6 dargestellten Raststellung in die nach links verlagerte Riegelstellung erfolgen.

Die Rast-/Riegel-Gegenkomponente 13 ist um die Stangen-Längsachse 15 schwenkbar im Fahrzeugrahmen 9 gelagert.

Die effektive Weite der Durchtrittsöffnung 14a/b, die mit den Rastelementen 16 der Rast-/Riegelstangen 8a/b zusammenwirkt, ändert sich abhängig von der Verlagerungsstellung der Rast-/Riegel-Gegenkomponente 13 zwischen der Raststellung und der Riegelstellung kontinuierlich. Auf diese Weise kann eine zu überwindende Rastkraft zwischen den verschiedenen Kippstellungen des Hubturms 3 relativ zum Fahrzeugrahmen 9 kontinuierlich vorgegeben und gegebenenfalls an eine mit der Gabel 4 getragene Last angepasst werden.

## Patentansprüche

1. Spielfahrzeug (1) mit einer Schwenklagerungs-Baugruppe (7) zur Vorgabe von Kippstellungen einer verkippbaren Tragkomponente (3) des Spielfahrzeugs (1),
- mit einem Schwenklager zur Vorgabe einer horizontal verlaufenden Kipp-Gelenkachse (6), um die die Tragkomponente (3) relativ zu einem Fahrzeugrahmen (9) des Spielfahrzeugs (1) verkippbar ist,
- mit einer Rast-/Riegelstange (8; 8a, 8b), die beabstandet zur Kipp-Gelenkachse (6)
-- über ein Fixierende (10) an der Tragkomponente (3) oder am Fahrzeugrahmen (9) fixiert ist und
-- über ein Rast-/Riegelende (12) mit dem Fahrzeugrahmen (9) oder der Tragkomponente (3) über eine Rast-/Riegel-Gegenkomponente (13) verbunden ist,
- wobei die Rast-/Riegel-Gegenkomponente (13) verlagerbar ist zwischen
-- einer Raststellung, in der Rastelemente (16) des Rast-/Riegelendes (12) der Rast-/Riegelstange (8) relativ zu Gegen-Rastelementen (17) der Rast-/Riegel-Gegenkomponente (13) zwischen verschiedenen Rast-Stangenpositionen durch Betätigung der Tragkomponente (3) umstellbar sind, wobei jede der Rast-Stangenpositionen eine Kippstellung der Tragkomponente (3) vorgibt,
-- einer Riegelstellung, in der die Rastelemente (16) des Rast-/Riegelendes (12) der Rast-/Riegelstange (8) mit den Gegen-Rastelementen (17) der Rast-/Riegel-Gegenkomponente (13) in einer Wählbaren der Kippstellungen der Tragkomponente (13) fest verriegelt sind,
- wobei eine Verlagerungsrichtung der Rast-/Riegel-Gegenkomponente (13) zwischen der Raststellung und der Riegelstellung parallel zur Kipp-Gelenkachse (6) verläuft

2. Spielfahrzeug nach Anspruch 1, **dadurch gekennzeichnet, dass** die Kipp-Gelenkachse (6), um die die Tragkomponente (3) relativ zum Fahrzeugrahmen (9) des Spielfahrzeugs (1) verkippbar ist, senkrecht zur Fahrtrichtung des Spielfahrzeugs (1) verläuft.

3. Spielfahrzeug nach Anspruch 1 und 2, **gekennzeichnet durch** mindestens zwei Rast-/Riegelstangen (8a, 8b), die zueinander parallel verlaufen und mit der Rast-/Riegel-Gegenkomponente (13) zusammenwirken.

4. Spielfahrzeug nach einem der Ansprüche 1 bis 3, **dadurch gekennzeichnet, dass** die Rast-/Riegel-Gegenkomponente (13) als Stange mit mindestens einer Durchtrittsöffnung (14; 14a, 14b) für die Rast-/Riegelstange (8; 8a, 8b) ausgeführt ist, wobei sich eine effektive Weite der Durchtrittsöffnung (14) je nach der Verlagerungsstellung der Rast-/Riegel-Gegenkomponente (13) relativ zur Rast-/Riegelstange (8) zwischen der Raststellung und der Riegelstellung ändert.

5. Spielfahrzeug nach Anspruch 4, **dadurch gekennzeichnet, dass** die Rast-/Riegel-Gegenkomponente (13) um eine Stange-Längsachse (15) der Rast-/Riegel-Gegenkomponente (13) schwenkbar gelagert ist.

6. Spielfahrzeug nach Anspruch 4 oder 5, **dadurch gekennzeichnet, dass** sich die effektive Weite der Durchtrittsöffnung (14; 14a, 14b) abhängig von der Verlagerungsstellung der Rast-/Riegel-Gegenkomponente (13) kontinuierlich ändert.

7. Spielfahrzeug nach einem der Ansprüche 1 bis 6, **dadurch gekennzeichnet, dass** das Fixierende (10) der Rast-/Riegelstange (8; 8a, 8b) gelenkig an der Tragkomponente (3) oder am Fahrzeugrahmen (9) fixiert ist.

## Claims

1. Toy vehicle (1) comprising a swivel bearing assembly (7) for presetting tilting positions of a tiltable support component (3) of the toy vehicle (1),
- comprising a swivel bearing for presetting a horizontally extending tilting articulation axis (6) about which the support component (3) can be tilted relative to a vehicle frame (9) of the toy vehicle (1),
- comprising a latching/locking rod (8; 8a, 8b) which is spaced apart from the tilting articulation axis (6) and
-- is fixed to the support component (3) or to the vehicle frame (9) via a fixing end (10) and
-- is connected via a latching/locking end (12) to the vehicle frame (9) or the support component (3) via a latching/locking counter-component (13),
- wherein the latching/locking counter component (13) is displaceable between
-- a latching position in which latching elements (16) of the latching/locking end (12) of the latching/locking rod (8) can be repositioned relative to counter-latching elements (17) of the latching/locking counter-component (13) between different latching rod positions by actuating the support component (3), wherein each of the latching rod positions specifies a tilting position of the support component (3),
-- a locking position in which the latching elements (16) of the latching/locking end (12) of the latching/locking rod (8) are firmly locked with the counter-latching elements (17) of the latching/locking counter-component (13) in a selectable one of the tilting positions of the support component (13),
- wherein a displacement direction of the latching/locking counter component (13) between the latching position and the locking position runs parallel to the tilting articulation axis (6)

2. Toy vehicle according to claim 1, **characterized in that** the tilting articulation axis (6) about which the support component (3) can be tilted relative to the vehicle frame (9) of the toy vehicle (1) extends perpendicularly to the direction of travel of the toy vehicle (1).

3. Toy vehicle according to claim 1 and 2, **characterized by** at least two latching/locking rods (8a, 8b) which run parallel to each other and cooperate with the latching/locking counter-component (13).

4. Toy vehicle according to one of claims 1 to 3, **characterized in that** the latching/locking counter-component (13) is designed as a rod with at least one passage opening (14; 14a, 14b) for the latching/locking rod (8; 8a, 8b), wherein an effective width of the passage opening (14) changes depending on the displacement position of the latching/locking counter-component (13) relative to the latching/locking rod (8) between the latching position and the locking position.

5. Toy vehicle according to claim 4, **characterized in that** the latching/locking counter-component (13) is mounted swivelling about a rod longitudinal axis (15) of the latching/locking counter-component (13).

6. Toy vehicle according to claim 4 or 5, **characterized in that** the effective width of the passage opening (14; 14a, 14b) changes continuously depending on the displacement position of the latching/locking counter-component (13).

7. Toy vehicle according to one of the claims 1 to 6, **characterized in that** the fixing end (10) of the latching/locking rod (8; 8a, 8b) is fixed in an articulated manner to the support component (3) or to the vehicle frame (9).

## Revendications

1. Véhicule jouet (1) comprenant un ensemble de palier de pivotement (7) pour prédéfinir des positions de basculement d'un composant porteur (3) basculable du véhicule jouet (1),
- avec un palier de pivotement pour prédéfinir un axe d'articulation basculante (6) s'étendant horizontalement, autour duquel le composant porteur (3) peut être basculé par rapport à un châssis de véhicule (9) du véhicule jouet (1),
- avec une barre d'encliquetage/de verrouillage (8 ; 8a, 8b) qui est espacée de l'axe d'articulation basculante (6) et qui
-- est fixé par une extrémité de fixation (10) sur le composant porteur (3) ou sur le châssis du véhicule (9) et
-- par l'intermédiaire d'une extrémité d'encliquetage/de verrouillage (12), est relié au châssis du véhicule (9) ou au composant porteur (3) par l'intermédiaire d'un composant complémentaire d'encliquetage/de verrouillage (13),
- dans lequel le composant complémentaire d'encliquetage/de verrouillage (13) peut être déplacé entre
-- une position d'encliquetage dans laquelle des éléments d'encliquetage (16) de l'extrémité d'encliquetage/de verrouillage (12) de la barre d'encliquetage/de verrouillage (8) peuvent être commutés par rapport à des éléments d'encliquetage complémentaires (17) du composant complémentaire d'encliquetage/de verrouillage (13) entre différentes positions de barre d'encliquetage par actionnement du composant porteur (3), chacune des positions de barre d'encliquetage définissant une position de basculement du composant porteur (3),
-- une position de verrouillage dans laquelle les éléments d'encliquetage (16) de l'extrémité d'encliquetage/de verrouillage (12) de la barre d'encliquetage/de verrouillage (8) sont verrouillés fermement avec les éléments complémentaires d'encliquetage (17) du composant complémentaire d'encliquetage/de verrouillage (13) dans une position sélectionnable parmi les positions de basculement du composant de support (13),
- dans lequel une direction de déplacement du composant complémentaire d'encliquetage/de verrouillage (13) entre la position d'encliquetage et la position de verrouillage est parallèle à l'axe d'articulation basculante (6)

2. Véhicule jouet selon la revendication 1, **caractérisé en ce que** l'axe d'articulation basculante (6) autour duquel le composant porteur (3) peut basculer par rapport au châssis (9) du véhicule jouet (1) s'étend perpendiculairement à la direction de déplacement du véhicule jouet (1).

3. Véhicule jouet selon les revendications 1 et 2, **caractérisé par** au moins deux barres d'encliquetage/de verrouillage (8a, 8b) qui s'étendent parallèlement l'une à l'autre et qui coopèrent avec le composant complémentaire d'encliquetage/de verrouillage (13).

4. Véhicule jouet selon l'une quelconque des revendications 1 à 3, **caractérisé en ce que** le composant complémentaire d'encliquetage/de verrouillage (13) est réalisé sous forme de barre avec au moins une ouverture de passage (14 ; 14a, 14b) pour la barre d'encliquetage/de verrouillage (8 ; 8a, 8b), une largeur effective de l'ouverture de passage (14) variant en fonction de la position de déplacement du composant complémentaire d'encliquetage/de verrouillage (13) par rapport à la barre d'encliquetage/de verrouillage (8) entre la position d'encliquetage et la position de verrouillage.

5. Véhicule jouet selon la revendication 4, **caractérisé en ce que** le composant complémentaire d'encliquetage/de verrouillage (13) est logé de manière à pouvoir pivoter autour d'un axe longitudinal de barre (15) du composant complémentaire d'encliquetage/de verrouillage (13).

6. Véhicule jouet selon la revendication 4 ou 5, **caractérisé en ce que** la largeur effective de l'ouverture de passage (14 ; 14a, 14b) varie en continu en fonction de la position de déplacement du composant complémentaire d'encliquetage/de verrouillage (13).

7. Véhicule jouet selon l'une quelconque des revendications 1 à 6, **caractérisé en ce que** l'extrémité de fixation (10) de la barre d'encliquetage/de verrouillage (8 ; 8a, 8b) est fixée de manière articulée sur le composant porteur (3) ou sur le châssis de véhicule (9).
